# FASCICULE DE BREVET EUROPEEN

(11) **EP 2 178 100 B1**
(45) Date de publication et mention de la délivrance du brevet: **30.11.2011**
(21) Numéro de dépôt: 09172750.3
(22) Date de dépôt: 12.10.2009
(51) Int. Cl.: H01H 31/00

(54) **Appareil de commutation electrique muni de deux interrupteurs, tels qu'un sectionneur de barre et un sectionneur de terre et comprenant des moyens d'entrainement communs des contacts mobiles des interrupteurs**
Elektrisches Schaltgerät, das mit zwei Schaltern ausgerüstet ist, wie etwa einem Sammelschienentrennschalter und einem Erdungstrenner, einschließlich der gemeinsamen Antriebsmittel der mobilen Kontakte der Schalter
Electrical switching apparatus equipped with two switches, such as a busbar section isolator and an earthing switch and comprising driving means shared with the mobile contacts of the switches

(30) Priorité: 14.10.2008 FR 0856952
(43) Date de publication de la demande: 21.04.2010
(73) Titulaire: AREVA T&D SAS, 92084 Paris La Défense Cedex (FR)
(72) Inventeur: Gelloz, Bernard, 73100, SAINT OFFENGE DESSOUS (FR); Rech, Christophe, 73100, GRESY SUR AIX (FR)
(74) Mandataire: Ilgart, Jean-Christophe

(56) Documents cités:
- EP-A- 0 735 637
- EP-B- 1 082 791

## Description

### DOMAINE TECHNIQUE

L'invention se rapporte généralement au domaine des appareils de commutation électrique de haute ou moyenne tension comprenant deux interrupteurs, tels qu'un sectionneur de barre et un sectionneur de terre.

L'invention concerne en particulier des appareils de ce type dans lesquels un des interrupteurs est un sectionneur de barre et l'autre des interrupteurs est un sectionneur de terre.

Plus spécifiquement, l'invention se rapporte à ce type d'appareils de commutation dans lesquels chaque interrupteur, tel qu'un sectionneur comprend une paire de contacts constituée d'un contact fixe et d'un contact mobile en translation de sorte à se séparer mutuellement lors d'une commutation.

L'application principale est la moyenne ou haute tension électrique selon laquelle le sectionneur de barre et le sectionneur de terre sont disposés dans des enveloppes isolantes remplies chacune d'un gaz diélectrique sous atmosphère contrôlée, tel que du SF6.

### ART ANTÉRIEUR

Habituellement, les manoeuvres mécaniques de ce type d'appareils sont indépendantes, assurées par deux commandes mécaniques distinctes et contrôlées par des dispositifs mécaniques ou électriques d'inter verrouillage.

Ces dispositifs d'interverrouillage, dont le but est d'assurer la sécurité des personnes et du matériel, ont pour fonction de permettre un maintien de la position du sectionneur de barre en position ouverte lorsque le sectionneur de terre est en position de fermeture, cette dernière ne devant pas avoir lieu en présence d'une tension électrique sur le circuit électrique principal.

Il a déjà été proposé d'entraîner chaque contact mobile de deux interrupteurs distincts, tels qu'un sectionneur de barre et un sectionneur de terre, à l'aide d'un unique arbre de commande en rotation. En particulier, il est connu d'entraîner en translation deux contacts mobiles par un unique arbre de rotation.

Le document EP 0 735 637 B1 divulgue dans son mode de réalisation de la figure 8, un appareil de commutation électrique comprenant deux sectionneurs de barre 28, 35 ; 29, 36 dans lequel les deux contacts 35, 36 mobiles en translation sont connectés chacun par l'intermédiaire d'une biellette d'accouplement 42, 43 de forme générale rectiligne à un levier à bras unique 45. Ce levier 45 est lui-même fixé à un arbre de rotation 21 dont l'axe de rotation est agencé à l'intersection des axes de translation respectifs des contacts 35, 36.

Le document EP 1 082 791 B1 divulgue également dans son mode de réalisation de la figure 2, un appareil de commutation électrique comprenant un sectionneur de barre 53, 31 et un sectionneur de terre 55, 16 dans lequel les deux contacts 53, 55 mobiles en translation sont connectés chacun par l'intermédiaire d'une biellette d'accouplement 74, 75 de forme générale rectiligne à un levier à bras unique 71. Ce levier 71 est lui-même fixé à un arbre de rotation 7 dont l'axe de rotation est agencé à distance a1, a2 des axes de translation respectifs des contacts 53, 55.

Le document EP 1 068 659 B1 divulgue, dans son mode de réalisation de la figure 2, un appareil de commutation électrique comprenant deux interrupteurs 25, 22, 23 ; 24, 22, 23 dans lequel un unique contact 22 mobile en translation est connecté, par l'intermédiaire d'une douille 26 agencée dans le contact 22, à un levier à bras unique 61. Ce levier 61 est lui-même fixé à un arbre de rotation 5 dont l'axe de rotation est agencé à distance de l'axe de translation du contact mobile 22. Le ratio de transmission (rapport entre la course linéaire du contact mobile 22 et la course angulaire de l'arbre de rotation 5) est très élevé à proximité des positions de fermeture (appui mutuel du contact mobile 22 avec le contact fixe correspondant 23 ou avec le contact fixe 24). Un tel ratio élevé nécessite un couple de rotation élevé sur l'arbre 5. De plus, une force radiale réagit sur le contact mobile 22 à proximité des positions de fermeture avec le risque que ce dernier pivote.

Les structures des appareils de commutation divulgués dans les documents mentionnés ci-dessus présentent toutes l'inconvénient majeur d'avoir un encombrement important pour les deux fonctions sectionnement de terre et du sectionneur.

En outre, les structures des appareils divulgués ne sont pas optimales pour une utilisation en très haute tension car le capotage diélectrique des éléments de transmission (arbre, levier(s), biellette d'accouplement) est difficile à réaliser.

Enfin, le coût des appareils de commutation divulgués est important.

L'encombrement, le coût et l'assemblage des appareils de commutation électrique comprenant deux interrupteurs, tels qu'ils sont actuellement proposés peuvent être encore améliorés.

Le but de l'invention est ainsi de proposer une amélioration des appareils de commutation dans ce sens.

### EXPOSÉ DE L'INVENTION

Pour ce faire, l'invention concerne un mécanisme de commande d'un appareil de commutation électrique comprenant deux interrupteurs, tels qu'un sectionneur de barre et un sectionneur de terre, dont chacun comprend une paire de contacts comprenant un contact fixe et un contact mobile en translation de sorte à se séparer mutuellement lors d'une commutation, dans lequel le mécanisme de commande comprend des moyens communs d'entraînement des contacts mobiles qui permettent l'ouverture d'un des interrupteurs tout en maintenant la fermeture de l'autre des interrupteurs et vice-versa, mécanisme dans lequel la forme géométrique, les dimensions ainsi que l'agencement des contacts mobiles et de leurs moyens d'entrainement permettent de croiser les courses de translation des contacts mobiles.

Par « croiser les courses de translation », il faut comprendre ici et dans le cadre de l'invention que, vu selon une direction correspondant à celle de l'axe de rotation, les contacts mobiles ont des courses de translation qui s'imbriquent ou, autrement dit, se chevauchent.

Ainsi, grâce à l'imbrication des courses de translation des contacts mobiles il est possible de réduire les distances allant de l'amenée du courant, jusqu'aux contacts fixes de chacun des deux interrupteurs, tels que le sectionneur de barre ou le sectionneur de terre. L'encombrement d'un appareil de commutation électrique dans le plan de translation des deux interrupteurs selon l'invention, est donc réduit par rapport aux appareils selon l'art antérieur.

En outre, en réduisant l'encombrement, on réduit le coût d'un tel appareil. En effet, les dimensions de la cuve métallique dans laquelle est logé un appareil de commutation selon l'invention sont réduites, ce qui réduit en conséquence ses coûts matière, de transport...

Selon un mode de réalisation avantageux de l'invention,
- les moyens d'entraînement communs comprennent :
   ■ un axe de rotation,
   ■ une pièce solidaire de l'axe de rotation et comprenant deux leviers distincts avec l'un ayant la forme d'un étrier,
   ■ le mécanisme comprend deux paires de leviers articulés entre eux, l'un des leviers de chaque paire étant l'un des leviers distincts de la pièce solidaire de l'axe de rotation, et l'autre des leviers de chaque paire étant articulé à l'un des contacts mobiles ; les dimensions des leviers ainsi que leur agencement et celui de l'axe de rotation étant tels que l'étrier entoure le contact mobile auquel il est relié sur au moins une partie de sa course de translation.

Selon ce mode de réalisation et une variante de réalisation préférée,
- le contact mobile, tel que le contact mobile du sectionneur de barre, relié au levier en étrier a une forme de tube creux,
- l'autre des leviers articulé au tube creux et au levier en étrier a une forme allongée, l'articulation du levier allongé au tube creux étant agencé à l'intérieur du tube creux à une hauteur suffisante pour permettre à une partie de la longueur du levier allongé d'y être logée sur la course de translation du tube creux.

Selon une variante avantageuse, le tube creux présente une fente réalisée sur une partie de sa hauteur depuis son extrémité opposée à celle en regard du contact fixe associé, cette fente étant agencée pour permettre au levier allongé de s'y insérer lors de la translation du tube creux et d'augmenter sa course de translation de sa position d'ouverture à sa position de fermeture.

Selon une autre variante avantageuse, le tube creux présente une fente réalisée sur une partie de sa hauteur depuis son extrémité opposée à celle en regard du contact fixe associé, cette fente étant agencée pour permettre au levier allongé de s'y insérer lors de la translation du tube creux et d'augmenter la course de translation de l'autre contact mobile de sa position d'ouverture à sa position de fermeture.

Selon une variante préférée :
- l'autre des leviers de la pièce solidaire de l'axe de rotation a une forme droite ;
- le contact mobile, tel que le contact mobile du sectionneur de terre, relié au levier de forme droite a une forme de tige pleine.

Ainsi, en superposant en quelque sorte un tube creux avec une tige pleine de dimensions réduites on réduit l'encombrement de l'appareil selon l'axe de rotation par rapport à un appareil à deux contacts mobiles sous la forme de tube creux.

Selon cette dernière variante préférée, le levier articulé entre le levier droit solidaire de l'axe de rotation et la tige pleine a une forme incurvée permettant de réduire les efforts radiaux sur la tige à proximité de sa position de fermeture.

Selon cette variante préférée, la tige pleine présente une fente réalisée sur une partie de sa hauteur depuis son extrémité opposée à celle en regard du contact fixe associé, cette fente étant agencée pour permettre au levier incurvé de s'y insérer lors de la translation de la tige et, d'augmenter à la fois sa course de translation de sa position d'ouverture à sa position de fermeture et la course de translation du tube creux.

Selon un autre mode de réalisation du mécanisme selon l'invention :
- un des contacts mobiles, tel que le contact mobile du sectionneur de barre, a une forme de tube creux,
- l'autre contact mobile, tel que le contact mobile du sectionneur de terre, a une forme de tige pleine,
- les moyens d'entraînement communs comprennent un axe de rotation,
- le mécanisme comprend deux ensembles d'entraînement pour transformer chacun le mouvement de rotation de l'axe au mouvement de translation à l'un des contacts mobiles, chacun des ensembles comprenant une pièce d'entraînement solidaire de l'axe de rotation, les deux ensembles d'entraînement étant agencés en parallèle l'un de l'autre de sorte que lorsque la tige pleine et le tube creux mobiles sont dans une position intermédiaire entre leur position de fermeture et d'ouverture, ils sont immédiatement adjacents l'un de l'autre à une distance e suffisante pour permettre leur translation sans friction entre eux.

En laissant une distance suffisante entre les deux ensembles d'entrainement uniquement pour permettre la translation de la tige pleine et du tube creux sans friction entre eux, on conserve un encombrement réduit dans le plan orthogonal aux interrupteurs et selon l'axe de rotation.

Selon une variante, au moins un des deux ensembles d'entraînement est constitué d'une paire de leviers dont celui d'entraînement solidaire de l'axe de rotation et l'autre articulé à l'un des contacts mobiles et au levier d'entraînement.

Selon une autre variante, un des deux ensembles d'entraînement, tels que celui du contact mobile de sectionneur de barre, est constitué d'une came à disque solidaire de l'axe de rotation et d'une paire de leviers, un des leviers comprenant une extrémité est fixée à un point d'articulation fixe et l'autre est articulée à l'autre des leviers lui-même articulé à l'un des contacts mobiles, le levier à un point d'articulation fixe comprenant un ergot agencé entre ses deux extrémités et logé dans une rainure pratiquée dans la came en formant un suiveur, mécanisme dans lequel la forme géométrique, la longueur et l'agencement de la paire de leviers, et le profil de la rainure de came permette d'avoir un rapport d'entraînement supplémentaire entre la came à disque et le contact mobile associé. Par l'expression « rapport d'entraînement supplémentaire entre la(es) came(s) à disque et chaque contact mobile associé », il faut comprendre ici et dans le cadre de l'invention un rapport d'entrainement supplémentaire à un entrainement selon lequel le contact mobile est directement articulé à une rainure de came à disque, comme par exemple montré dans le document CH 696 476.

L'invention concerne également un appareil de commutation électrique comprenant une enveloppe dans laquelle sont logés au moins partiellement les contacts mobiles de deux interrupteurs, tels qu'un sectionneur de barre et un sectionneur de terre et un mécanisme de commande décrit précédemment.

Cet appareil peut comprendre un tube de guidage pour guider un des contacts mobiles sur une partie de sa course de translation.

Le contact mobile guidé par le tube de guidage est avantageusement la tige de mise à la terre.

L'invention concerne enfin un poste de moyenne et haute tension sous cuve métallique, comportant, au moins pour une phase, un appareil de commutation électrique mentionné ci-dessus.

De préférence, un poste de moyenne et haute tension sous cuve métallique selon l'invention a, pour chaque phase, l'enveloppe de l'appareil de commutation électrique décrit ci-dessus qui est logée dans une cuve métallique donnée.

Le poste selon l'invention peut ainsi avoir les trois cuves métalliques reliées entre elles par un système de tringlerie déplacé en translation par un actionneur et adapté pour mettre en rotation simultanément les mécanismes de commande des appareils.

### BRÈVE DESCRIPTION DES DESSINS

Les caractéristiques et avantages de l'invention seront mieux compris à la lecture de la description détaillée suivante, donnée à titre indicatif, et faite en référence aux dessins annexés. Parmi ces figures :
- la figure 1 est une vue partielle en perspective d'un poste GIS avec vue en coupe d'un des appareils de commutation électrique constituant une des phases 2A selon un mode de réalisation de l'invention, l'appareil étant en position intermédiaire (ouvertures du sectionneur de barre et du sectionneur de terre),
- la figure 2 est une autre vue en coupe partielle de l'appareil selon la figure 1, l'appareil étant en position de terre (sectionneur de terre fermé),
- la figure 3 est une autre vue en coupe partielle de l'appareil selon la figure 1, l'appareil étant en position de fermeture (fermeture du sectionneur de barre),
- la figure 4 est une illustration schématique des positions de translation des contacts mobiles de l'appareil selon une des figures 1 à 3,
- les figures 5A et 5B sont des vues en coupe partielle d'un des appareils de commutation électrique constituant une des phases 2A selon un autre mode de réalisation de l'invention que celui des figures 1 à 3, l'appareil étant en position intermédiaire (ouverture des sectionneurs de barre et de terre),
- la figure 6 est une vue en coupe partielle d'un appareil selon le mode de réalisation des figures 5A et 5B et illustrant une variante d'entraînement du contact mobile du sectionneur de barre, le contact mobile représenté étant en position de fermeture.

### EXPOSÉ DÉTAILLÉ DE MODES DE RÉALISATION PARTICULIERS

Les figures suivantes montrent un appareil de commutation A selon l'invention qui permet de réaliser les commutations d'un seul pôle. Il va de soi que l'agencement décrit ci-après d'un appareil de commutation peut être répété pour chaque pôle dans le cas d'une combinaison multipolaire.

Sur la figure 1 est représenté une partie d'un poste de commutation électrique à trois phases 1 comprenant trois enveloppes identiques. Seule une enveloppe 2A est montrée. A l'intérieur de celle-ci est logé un appareil de commutation selon l'invention. Chacune des trois phases identiques est agencée dans une cuve métallique donnée. Seule la cuve 3A logeant l'enveloppe 2A correspondante est montrée.

Dans le mode de réalisation illustré aux figures 1 à 3, le sectionneur de terre 20 et le sectionneur de barre 21 d'une des phases 2A sont agencés substantiellement dans un plan en étant superposés, ou autrement dit décalés selon l'axe de rotation X. Ces sectionneurs 20, 21 forment un angle de 90° entre eux. Il va de soi que l'agencement relatif entre le sectionneur de terre 20 et le sectionneur de barre 21 peut être différent et tel que les sectionneurs forment un angle compris entre 70 et 180°.

Les contacts mobiles 200, 210 d'une phase et les moyens d'entraînement 22 (autrement appelés moyens de transmission de force) d'une même phase sont agencés dans une même enveloppe 2A. Chaque contact mobile 200, 210 coulisse dans une ouverture 200A, 210A prévue à cet effet dans l'enveloppe 2A. Le contact fixe 201 de chaque sectionneur de terre est fixé à l'intérieur de la cuve métallique 3A. Le contact fixe 211 de chaque sectionneur de barre est fixé à un conducteur non représenté.

Dans le mode de réalisation illustré, les moyens d'entraînement communs 22 des contacts mobiles 200, 210 permettent l'ouverture du sectionneur de terre 20 tout en maintenant la fermeture du sectionneur de barre 21 et vice-versa. Le fait que les contacts mobiles 200, 210 ne se déplacent pas dans leur position d'ouverture permet d'obtenir un gain de place pour l'enveloppe 2A, 2B ou 2C.

Dans le mode de réalisation illustré, les moyens d'entrainement communs 22 comprennent un axe 220. Cet axe 220 est adapté pour être mis en rotation par un actionneur non représenté qui met en translation un système de tringlerie lui-même relié transversalement aux trois axes 220 des phases du poste GIS selon l'invention.

Selon l'invention, la forme géométrique, les dimensions ainsi que l'agencement des contacts mobiles 200, 210 et de leurs moyens d'entrainement détaillés ci-après permettent de croiser les courses de translation C1, C2 des contacts mobiles 200, 210.

Sur la figure 4, on a représenté schématiquement sur un même plan transversal à l'axe de rotation 220 de les positions de translation extrêmes des contacts mobiles 200, 210 correspondant respectivement à leur position d'ouverture et de fermeture. On précise que l'axe de translation représenté pour chaque contact mobile 200, 210 est leur axe de symétrie, l'indication O correspondant à la position d'ouverture, l'indication F correspondant à leur fermeture, la course de translation du contact mobile 200 du sectionneur de terre 20 étant indiquée en C1 tandis que celle du contact 210 du sectionneur de barre 21 est indiquée en C2. Les positions O et F sont celles prises par l'extrémité de chacun des contacts mobiles 200, 210 opposée à celle en regard des contacts fixes 201, 211.

Il est clair à la lecture de la figure 4 que le mécanisme de commande selon l'invention permet de croiser les courses C1, C2 de translation des contacts mobiles 200, 210 respectivement du sectionneur de terre 20 et du sectionneur de barre 21.

Selon le mode de réalisation illustré aux figures 1 à 3, les moyens d'entraînement communs comprennent en outre une pièce 221 à deux bras 2210, 2211 formant des leviers distincts, cette pièce 221 étant fixée sur l'axe de rotation 220. L'un des leviers 2210 a une forme d'étrier. L'autre de ces leviers 2211 a une forme allongée droite.

Chacun des deux leviers 2210, 2211 de la pièce 221 fixée à l'axe 220 est articulé en un point d'articulation 222 avec une biellette 2220, 2221 formant également leviers d'accouplement.

Le levier d'accouplement 2220 articulé au levier 2210 a une forme incurvée afin de réduire les efforts radiaux susceptibles de se produire sur le contact de terre 200. Ce levier 2220 est lui-même articulé en un point d'articulation 223 au contact mobile 200 du sectionneur de terre 20.

Le levier d'accouplement 2221 articulé au levier 2211 a une forme allongée droite et est lui-même articulé en un point d'articulation 223 au contact mobile 210 du sectionneur de barre 21.

Les dimensions des leviers 2211, 2221, ainsi que leur agencement et celui de l'axe de rotation 220 sont choisis de telle manière que l'étrier 2211 entoure le contact mobile 210 auquel il est relié sur au moins une partie de sa course de translation C2.

Le contact mobile 210 du sectionneur de barre 21, relié au levier en étrier 2211 a une forme de tube creux (figure 2 par exemple)

L'articulation 223 du levier droit 2221 au tube creux 210 est agencée à l'intérieur du tube creux à une hauteur suffisante pour permettre à une partie de la longueur du levier droit 2221 d'y être logée sur la course de translation du tube creux C1.

Tel qu'illustré, le contact mobile 200 du sectionneur de terre 20 relié au levier de forme droite 2210 a une forme de tige pleine.

Le levier articulé 2220 entre le levier droit 2210 solidaire de l'axe de rotation 220 et la tige pleine 200 a une forme incurvée permettant de réduire les efforts radiaux sur la tige à proximité de sa position de fermeture (figure 2).

Dans les appareils de commutation représentés, il est en outre prévu un tube de guidage 23 qui permet de guider en translation la tige de contact 200 de mise à la terre sur une grande partie de sa course de translation (figure 2 par exemple).

Sur les figures 5A à 6 est représenté un autre mode de réalisation de l'invention.

Selon ce mode le contact mobile 210 du sectionneur de barre 21 a une forme de tube creux et le contact mobile 200 du sectionneur de terre 20 a une forme de tige pleine.

Le mécanisme de commande comprend ici deux ensembles d'entraînement qui transforment chacun le mouvement de rotation de l'axe 220 en mouvement de translation à l'un des contacts mobiles 200, 210.

Chacun des ensembles comprend une pièce d'entraînement 2210, 2211 solidaire de l'axe de rotation 220. Les deux ensembles d'entraînement sont agencés en parallèle l'un de l'autre de sorte que lorsque les contacts mobiles 200, 210 sont dans une position intermédiaire entre leur position de fermeture et d'ouverture, ils sont immédiatement adjacents l'un de l'autre à une distance e suffisante pour permettre leur translation sans friction entre eux.

Tel qu'illustré en figure 5B, l'ensemble d'entraînement de la tige mobile 200 du sectionneur de terre 20 est constitué d'une paire de leviers 2210, 2220. Le levier d'entraînement 2210 solidaire de l'axe de rotation 220 est articulé directement à l'autre 2220 lui-même directement articulé à la tige mobile 200.

Tel qu'illustré en figure 6, une variante d'entraînement du tube creux mobile 210 du sectionneur de barre consiste en une came à disque 2211' solidaire de l'axe de rotation 220 et en une paire de leviers 2221, 226 articulés entre eux. Un des leviers 226 comprend une extrémité 2260 est fixée à un point d'articulation fixe 227. L'autre 2261 des extrémités du levier 226 est articulée au levier 2221 articulé tube creux mobile 210. Le levier 226 fixé au point 227 comprend un ergot 2262 agencé entre ses deux extrémités 2260, 2261 et logé dans une rainure 22110' pratiquée dans la came 2211' en formant un suiveur.

Les trois positions de commutation de l'appareil électrique représenté aux figures 1 à 6 sont les suivantes :
- position N°1: sectionneur de terre 20 ouvert, sectionneur de barre 21 ouvert (figures 1 et 5A et 5B) ;
- position N°2 : sectionneur de terre 20 fermé, sectionneur de barre 21 ouvert (figure 2),
- position N°3 : sectionneur de terre 20 ouvert, sectionneur de barre 21 fermé (figures 3 et 6).

Les avantages de la solution selon l'invention qui vient d'être décrit sont nombreux :
- grâce à l'imbrication des courses de translation des contacts mobiles, l'encombrement requis par un appareil de commutation selon l'invention est réduit par rapport aux appareils de commutation à sectionneur de barre et de terre combinés actuellement connus,
- les forces latérales subies par les contacts mobiles selon l'invention sont réduites par rapport à ceux actuellement connus,
- l'appareil de commutation selon l'invention fonctionne en toute sécurité avec une grande fiabilité.

## Revendications

1. Mécanisme de commande d'un appareil de commutation électrique (A) comprenant deux interrupteurs, tels qu'un sectionneur de terre (20) et un sectionneur de barre (21), dont chacun comprend une paire de contacts comprenant un contact fixe (201;211) et un contact mobile (200; 210) en translation de sorte à se séparer mutuellement lors d'une commutation, dans lequel le mécanisme de commande comprend des moyens communs (22) d'entraînement des contacts mobiles qui permettent l'ouverture d'un des interrupteurs tout en maintenant la fermeture de l'autre des interrupteurs et vice-versa, **caractérisé en ce que** la forme géométrique, les dimensions du mécanisme ainsi que l'agencement des contacts mobiles (200, 210) et de leurs moyens d'entrainement (22, 220, 221, 2210, 2211, 2220, 2221, 222, 223) permettent de croiser les courses de translation (C1, C2) des contacts mobiles.

2. Mécanisme de commande d'un appareil de commutation électrique (A) selon la revendication 1, dans lequel :
- les moyens d'entraînement communs (22) comprennent :
■ un axe (220) de rotation,
■ une pièce (221) solidaire de l'axe de rotation et comprenant deux leviers (2210, 2211) distincts avec l'un (2211) ayant la forme d'un étrier,
- le mécanisme comprend deux paires de leviers (2210, 2220 ; 2211, 2221) articulés entre eux, l'un des leviers de chaque paire (2210 , 2211) étant l'un des leviers distincts de la pièce (221) solidaire de l'axe de rotation, et l'autre des leviers de chaque paire (2220 , 2221) étant articulé à l'un des contacts mobiles (200, 210); les dimensions des leviers (2210, 2211) ainsi que leur agencement et celui de l'axe de rotation étant tels que l'étrier (2211) entoure le contact mobile (210) auquel il est relié sur au moins une partie de sa course de translation (C2).

3. Mécanisme de commande d'un appareil de commutation (A) électrique selon la revendication 2, dans lequel :
- le contact mobile (210), tel que le contact mobile du sectionneur de barre (21), relié au levier en étrier (2211) a une forme de tube creux,
- l'autre des leviers (2221) articulé au tube creux et au levier en étrier a une forme allongée, l'articulation du levier allongé (2221) au tube creux (210) étant agencé à l'intérieur du tube creux à une hauteur suffisante pour permettre à une partie de la longueur du levier allongé d'y être logée sur la course de translation du tube creux.

4. Mécanisme de commande d'un appareil de commutation électrique (A) selon la revendication 3 dans lequel le tube creux présente une fente réalisée sur une partie de sa hauteur depuis son extrémité opposée à celle en regard du contact fixe associé, cette fente étant agencée pour permettre au levier allongé de s'y insérer lors de la translation du tube creux et d'augmenter sa course de translation de sa position d'ouverture à sa position de fermeture.

5. Mécanisme de commande d'un appareil de commutation électrique (A) selon la revendication 3 ou 4, lequel le tube creux présente une fente réalisée sur une partie de sa hauteur depuis son extrémité opposée à celle en regard du contact fixe associé, cette fente étant agencée pour permettre au levier allongé de s'y insérer lors de la translation du tube creux et d'augmenter la course de translation de l'autre contact mobile de sa position d'ouverture à sa position de fermeture.

6. Mécanisme de commande d'un appareil de commutation électrique (A) selon l'une des revendications 2 à 5, dans lequel :
- l'autre des leviers (2210) de la pièce (221) solidaire de l'axe de rotation (220) a une forme droite ;
- le contact mobile (200), tel que le contact mobile du sectionneur de terre, relié au levier de forme droite (2210) a une forme de tige pleine.

7. Mécanisme de commande d'un appareil de commutation électrique (A) selon la revendication 6, dans lequel le levier (2220) articulé entre le levier droit (2210) solidaire de l'axe de rotation et la tige pleine (200) a une forme incurvée permettant de réduire les efforts radiaux sur la tige à proximité de sa position de fermeture.

8. Mécanisme de commande d'un appareil de commutation électrique (A) selon la revendication 7, dans lequel la tige pleine présente une fente réalisée sur une partie de sa hauteur depuis son extrémité opposée à celle en regard du contact fixe associé, cette fente étant agencée pour permettre au levier incurvé de s'y insérer lors de la translation de la tige et, d'augmenter à la fois sa course de translation de sa position d'ouverture à sa position de fermeture et la course de translation du tube creux.

9. Mécanisme de commande selon la revendication 1, dans lequel :
- un des contacts mobiles (210), tel que le contact mobile du sectionneur de barre (21), a une forme de tube creux,
- l'autre des contacts mobiles (200), tel que le contact mobile du sectionneur de terre, a une forme de tige pleine,
- les moyens d'entraînement communs (22) comprennent un axe (220) de rotation,
- le mécanisme comprend deux ensembles d'entraînement pour transformer chacun le mouvement de rotation de l'axe (220) en mouvement de translation à l'un des contacts mobiles, chacun des ensembles comprenant une pièce d'entraînement (210, 2211, 2211') solidaire de l'axe de rotation, les deux ensembles d'entraînement étant agencés en parallèle l'un de l'autre de sorte que lorsque la tige pleine et le tube creux mobiles (200, 210) sont dans une position intermédiaire entre leur position de fermeture et d'ouverture, ils sont immédiatement adjacents l'un de l'autre à une distance e suffisante pour permettre leur translation sans friction entre eux.

10. Mécanisme de commande selon la revendication 9, dans lequel au moins un des deux ensembles d'entraînement est constitué d'une paire de leviers (2210, 2220) dont celui d'entraînement (2210) solidaire de l'axe de rotation et l'autre (2220) articulé à l'un des contacts mobiles (200) et au levier d'entraînement (2210).

11. Mécanisme de commande selon la revendication 9 ou 10, dans lequel au moins un des deux ensembles d'entraînement, tels que celui du contact mobile de sectionneur de barre, est constitué d'une came à disque (2211') solidaire de l'axe de rotation et d'une paire de leviers (226, 2221), un des leviers (2261) comprenant une extrémité (2260) est fixée à un point d'articulation fixe (227) et l'autre (2261) est articulée à l'autre des leviers (2221) lui-même articulé à l'un des contacts mobiles (200, 210), le levier à un point d'articulation fixe comprenant un ergot (2262) agencé entre ses deux extrémités et logé dans une rainure (22110') pratiquée dans la came (2211') en formant un suiveur, mécanisme dans lequel la forme géométrique, la longueur et l'agencement de la paire de leviers, et le profil de la rainure de came permette d'avoir un rapport d'entraînement supplémentaire entre la came à disque et le contact mobile associé.

12. Appareil de commutation électrique (A) comprenant une enveloppe (2A) dans laquelle sont logés au moins partiellement les contacts mobiles (200, 210) de deux interrupteurs, tels qu'un sectionneur de barre (21) et un sectionneur de terre (20) et, un mécanisme de commande selon l'une des revendications précédentes.

13. Appareil de commutation électrique (A) selon la revendication 12, comprenant un tube de guidage (23) pour guider un des contacts mobiles (200) sur une partie de sa course de translation (C1).

14. Appareil de commutation électrique selon la revendication 13, dans lequel le contact mobile guidé par le tube de guidage est la tige de mise à la terre.

15. Poste de moyenne et haute tension sous cuve métallique (GIS), comportant, au moins pour une phase, un appareil de commutation électrique (A) selon les revendications 12 à 14.

16. Poste (GIS), dans lequel, pour chaque phase, l'enveloppe (2A) de l'appareil de commutation électrique selon l'une des revendications 12 à 14 est logée dans une cuve métallique donnée (3A).

17. Poste (GIS) selon la revendication 16, dans lequel les trois cuves métalliques sont reliées entre elles par un système de tringlerie déplacé en translation par un actionneur et adapté pour mettre en rotation simultanément les mécanismes de commande des appareils.

## Claims

1. A control mechanism for an electrical switch apparatus (A) having two interrupters, for example a grounding disconnector (20) and a busbar disconnector (21), each of which comprises a pair of contacts that consists of a stationary switch contact (201; 211) and a movable switch contact (200; 210) that is movable in straight line movement whereby the switch contacts separate from each other during a switching operation, wherein the control mechanism includes a common actuator means (22) for actuating the movable contacts so as to permit one of the interrupters to open while keeping the other interrupter closed and vice versa, **characterizing in that** the geometry, dimensions of the mechanism and arrangement of the movable contacts (200, 210) and their actuator means (22, 220, 221, 2210, 2211, 2220, 2221, 222, 223) are such as to permit crossing of the straight line strokes (C1, C2) of the movable contacts.

2. A control mechanism for a switch apparatus (A) according to claim 1, wherein:
- • the common actuator means (22) comprises:
• a rotatable shaft (220); and
• a member (221) fastened to the rotatable shaft and consisting of two distinct levers (2210, 2211), one of which (2211) is U-shaped;
- • said mechanism includes two pairs of levers (2210, 2220; 2211, 2221) that are articulated together, one of the levers in each pair (2210, 2211) being one of said distinct levers of said member (221) fastened to the rotatable shaft, and the other one of the levers of each pair (2220, 2221) being articulated to one of the movable contacts (200, 210);
- • the dimensions of the levers (2210, 2211) and their arrangement, and the arrangement of the rotatable shaft, being such that the U-shaped lever (2211) surrounds the movable contact (210), to which it is coupled over at least part of its straight line stroke (C2).

3. A control mechanism for a switch apparatus (A) according to claim 2, wherein:
- • the movable contact (210), such as the movable contact of the busbar disconnector (21), that is coupled to the U-shaped lever (2211), is in the form of a hollow tube; and
- • the other lever (221), which is articulated to said hollow tube and to the U-shaped lever, is of elongate shape, the articulation of the elongate lever (2221) to the hollow tube (210) being arranged inside the hollow tube at a height sufficient to permit part of the length of said elongate lever to be lodged therein over the stroke of the straight line movement of the hollow tube.

4. A control mechanism for a switch apparatus (A) according to claim 3, wherein the hollow tube has a slot formed on a part of its height that extends from the end thereof opposite to the end that faces the associated stationary switch contact, said slot being arranged to permit the elongate lever to insert itself therein during the straight line movement of the hollow tube, and to increase the length of said movement from its open position to its closed position.

5. A control mechanism for a switch apparatus (A) according to claim 3 or claim 4, wherein the hollow tube has a slot formed on a part of its height that extends from the end thereof opposite to the end that faces the associated stationary switch contact, said slot being arranged to permit the elongate lever to insert itself therein during the straight line movement of the hollow tube, and to increase the length of the straight line stroke of the other movable contact from its open position to its closed position.

6. A control mechanism for a switch apparatus (A) according to any one of claims 2 to 5, wherein:
- • the other one (210) of the levers of said member (221) fastened to the rotatable shaft (220) is of straight shape; and
- • the movable contact (200), such as the movable contact of the grounding disconnector, that is coupled to the straight lever (2210), is in the form of a solid rod.

7. A control mechanism for a switch apparatus (A) according to claim 6, wherein the lever (2220) that is articulated between the straight lever (210) fastened to the rotatable shaft and the solid rod (200) is of curved shape such as to enable radial forces on said rod to be reduced in proximity to its closed position.

8. A control mechanism for a switch apparatus (A) according to claim 7, wherein the solid rod has a slot formed on a part of its height that extends from the end thereof opposite to the end that faces the associated stationary switch contact, said slot being arranged to permit the curved lever to insert itself therein during the straight line movement of said rod, and to increase the length of the straight line stroke from its open position to its closed position, and at the same time the amount of the straight line stroke of the hollow tube.

9. A control mechanism according to claim 1, wherein:
- • one of the movable contacts (210), such as the movable contact of the busbar disconnecter (21), is in the form of a hollow tube;
- • the other one of the movable contacts (200), such as the movable contact of the grounding disconnector, is in the form of a solid rod;
- • the common actuator means (22) include a rotatable shaft (220); and
- • the mechanism has two actuating assemblies, each adapted to convert the rotary movement of the shaft (220) into straight line movement of one of the movable contacts, each said assembly comprising an actuating member (210, 2211, 2211') fastened to said rotatable shaft, the two actuating assemblies being arranged in parallel with each other in such a way that, when the movable solid rod and hollow tube (200, 210) are in an intermediate position between their closed position and their open position, they are immediately adjacent to each other, being spaced apart by a distance (e) sufficient to permit frictionless straight line relative movement as between the solid rod and hollow tube.

10. A control mechanism according to claim 9, wherein at least one of the two actuating assemblies consists of a pair of levers (2210, 2220), one of which is an actuating lever (2210) fastened to the rotatable shaft, the other (2220) being articulated to one of the movable contacts (200) and to said actuating lever (2210).

11. A control mechanism according to claim 9 or claim 10, wherein at least one of the two actuating assemblies, such as that for the busbar disconnector movable contact, consists of a disk cam (2211') fastened to the rotatable shaft and a pair of levers (226, 2221), one of said levers (226) having one end (2260) articulated to a stationary pivot point (227), while the other end (2261) of the same lever is articulated to the other lever (2221) of said pair, which is itself articulated to one of the movable contacts (200, 210), the lever articulated at a stationary pivot point having a spigot (2262) located between its two ends and engaged in a cam groove (2110') that is formed in the cam (2211'), so that the spigot constitutes a cam follower, and wherein the geometry, the length and arrangement of said pair of levers, and the cam groove profile, are such that an additional drive ratio exists between the disk cam and the associated movable contact.

12. Electrical switch apparatus (A) comprising a casing (2A) in which the movable contacts (200, 210) of two interrupters, such as a busbar disconnector (21) and a grounding disconnector (20) are at least partially mounted, and further comprising a control mechanism according to any preceding claim.

13. Electrical switch apparatus (A) according to claim 12, further comprising a guide tube (23) for guiding one of the movable contacts (200) over part of its stroke (C1) in straight line movement.

14. Electrical switch apparatus according to claim 13, wherein the movable contact guided by said guide tube is the grounding rod.

15. A medium and high voltage gas insulated switch (GIS) comprising, for at least one phase, a switch apparatus (A) according to any one of claims 12 to 14.

16. A gas insulated switch (GIS) wherein, for each phase, the switching casing (2A) of the switch apparatus according to 12 to 14 is mounted in its own metal casing (3A).

17. A gas insulated switch (GIS) according to claim 16, wherein the three metal casings are coupled together by a linkage system adapted to be displaced in straight line movement by an actuator, and adapted to set simultaneously in rotation the control mechanisms of said apparatus.

## Patentansprüche

1. Betätigungsmechanismus zum Betätigen eines elektrischen Schaltgeräts (A), das mit zwei Schaltern ausgerüstet ist, wie etwa einem Erdungstrennschalter (20) und einem Sammelschienentrennschalter (21), die jeweils ein Paar von Kontakten aufweisen, das einen festen Kontakt (201; 211) und einen translatorisch verschiebbaren Kontakt (200; 210) umfasst, derart, dass sie sich bei einem Schaltvorgang voneinander trennen, wobei der Betätigungsmechanismus gemeinsame Antriebsmittel (22) zum Antreiben der beweglichen Kontakte aufweist, die das Ausschalten eines der Schalter gestatten und dabei den jeweils anderen Schalter eingeschaltet halten, und umgekehrt, **dadurch gekennzeichnet, dass** die geometrische Form, die Abmessungen des Mechanismus sowie die Anordnung der beweglichen Kontakte (200, 210) und deren Antriebemittel 1 (22, 220, 221, 2210, 2211, 2220, 2221, 222, 223) gestatten, die Verschiebewege (C1, C2) der beweglichen Kontakte zu kreuzen.

2. Betätigungsmechanismus zum Betätigen eines elektrischen Schaltgeräts (A) nach Anspruch 1, wobei:
- die gemeinsamen Antriebsmittel (22) enthalten:
• eine Drehachse (220)
• ein fest mit der Drehachse verbundenes Teil (221), das zwei verschiedene Hebel (2210, 2211) aufweist, wovon der eine (2211) in Form eines Bügels ausgeführt ist,
- der Mechanismus zwei Paare von zueinander angelenkten Hebeln (2210, 2220; 2211, 2221) aufweist, wobei der eine Hebel eines jeden Hebelpaares (2210, 2211) der eine Hebel der verschiedenen Hebel des fest mit der Drehachse verbunden Teils (221) ist und der andere Hebel eines jeden Hebelpaares (2220, 2221) an einen der beweglichen Kontakte (200, 210) angelenkt ist, wobei die Abmessungen der Hebel (2210, 2211) sowie deren Anordnung und die der Drehachse derart sind, dass der Bügel (2211) den beweglichen Kontakt (210) umgibt, mit dem der über zumindest einen Teil seines Verschiebeweges (C2) verbunden ist.

3. Betätigungsmechanismus zum Betätigen eines elektrischen Schaltgeräts (A) nach Anspruch 2, wobei:
- der bewegliche Kontakt (210), wie etwa der bewegliche Kontakt des Sammelschienentrennschalters (21), der mit dem bügelförmigen Hebel (2211) verbunden ist, in Form eines Hohlrohrs vorliegt,
- der andere Hebel (2221), der an das Hohlrohr und an den bügelförmigen Hebel angelenkt ist, eine längliche Form hat, wobei die Anlenkung des länglichen Hebels (2221) am Hohlrohr (210) innerhalb des Hohlrohr in einer Höhe angeordnet ist, die dafür ausreicht, dass der längliche Hebel mit einem Teil seiner Länge über den Verschiebeweg des Hohlrohrs darin aufgenommen werden kann.

4. Betätigungsmechanismus zum Betätigen eines elektrischen Schaltgeräts (A) nach Anspruch 3, wobei das Hohlrohr einen Schlitz aufweist, der über einen Teil seiner Höhe ausgehend von seinem dem betreffenden festen Kontakt entgegengesetzten Ende ausgeführt ist, wobei dieser Schlitz dazu vorgesehen ist, um dem länglichen Hebel zu ermöglichen, bei der Verschiebung des Hohlrohrs sich darin einzuschieben und seinen Verschiebeweg von seiner Ausschaltstellung in seine Einschaltstellung zu vergrößern.

5. Betätigungsmechanismus zum Betätigen eines elektrischen Schaltgeräts (A) nach Anspruch 3 oder 4, wobei das Hohlrohr einen Schlitz aufweist, der über einen Teil seiner Höhe ausgehend von seinem dem betreffenden festen Kontakt entgegengesetzten Ende ausgeführt ist, wobei dieser Schlitz dazu vorgesehen ist, um dem länglichen Hebel zu ermöglichen, bei der Verschiebung des Hohlrohrs sich darin einzuschieben und den Verschiebeweg des anderen beweglichen Kontakts von seiner Ausschaltstellung in seine Einschaltstellung zu vergrößern.

6. Betätigungsmechanismus zum Betätigen eines elektrischen Schaltgeräts (A) nach einem der Ansprüche 2 bis 5, wobei:
- der jeweils andere Hebel (2210) des fest mit der Drehachse verbundenen Teils (221) eine gerade Form hat;
- der bewegliche Kontakt (200), wie etwa der bewegliche Kontakt des Erdungstrennschalters, der mit dem Hebel gerader Form (2210) verbunden ist, in Form eines Vollschafts vorliegt.

7. Betätigungsmechanismus zum Betätigen eines elektrischen Schaltgeräts (A) nach Anspruch 6, wobei der Hebel (2220), der zwischen dem fest mit der Drehachse verbundenen geraden Hebel (2210) und dem Vollschaft (200) angelenkt ist, eine gekrümmte Form hat, die gestattet, die radialen Kräfte auf den Schaft in der Nähe seiner Einschaltstellung zu vermindern.

8. Betätigungsmechanismus zum Betätigen eines elektrischen Schaltgeräts (A) nach Anspruch 7, wobei der Vollschaft einen Schlitz aufweist, der über einen Teil seiner Höhe ausgehend von seinem dem betreffenden festen Kontakt entgegengesetzten Ende ausgeführt ist, wobei dieser Schlitz dazu vorgesehen ist, um dem gekrümmten Hebel zu ermöglichen, bei der Verschiebung des Schafts sich darin einzuschieben und zugleich seinen Verschiebeweg von seiner Ausschaltstellung in seine Einschaltstellung und den Verschiebeweg des Hohlrohrs zu vergrößern.

9. Betätigungsmechanismus nach Anspruch 1, wobei
- einer der beweglichen Kontakte (210), wie etwa der bewegliche Kontakt des Sammelschienentrennschalters (21), in Form eines Hohlrohrs vorliegt,
- der jeweils andere bewegliche Kontakt (200), wie etwa der bewegliche Kontakt des Erdungstrennschalters, in Form eines Vollschafts vorliegt,
- die gemeinsamen Antriebsmittel (22) eine Drehachse (220) aufweisen,
- der Mechanismus zwei Antriebseinheiten aufweist, um jeweils die Drehbewegung der Achse (220) in eine Verschiebebewegung eines der beweglichen Kontakte umzuwandeln, wobei jede der Antriebseinheiten ein fest mit der Drehachse verbundenes Antriebsteil (210, 2211, 2211') aufweist, wobei die beiden Antriebseinheiten parallel zueinander angeordnet sind, derart, dass dann, wenn der bewegliche Vollschaft und das bewegliche Hohlrohr (200, 210) in einer Zwischenstellung zwischen ihrer Einschaltstellung und ihrer Ausschaltstellung sind, sie über einen Abstand e unmittelbar aneinandergrenzen, der ausreicht, um deren Verschiebung ohne gegenseitige Reibung zu gestatten.

10. Betätigungsmechanismus nach Anspruch 9, wobei zumindest eine der beiden Antriebseinheiten aus einem Paar von Hebeln (2210, 2220) besteht, von denen der Antriebshebel (2210) fest mit der Drehachse verbunden ist und der andere Hebel (2220) an einem der beweglichen Kontakte (200) und an dem Antriebshebel (2210) angelenkt ist.

11. Betätigungsmechanismus nach Anspruch 9 oder 10, wobei zumindest eine der beiden Antriebseinheiten, wie etwa die des beweglichen Kontakts des Sammelschienentrennschalters, aus einer fest mit der Drehachse verbundenen Kurvenscheibe (2211') und aus einem Paar von Hebeln (226, 2221) besteht, wobei der eine Hebel (2261) mit einem Ende (2260) an einem festen Anlenkpunkt (227) befestigt ist und der andere (2261) an dem jeweils anderen Hebel (2221) angelenkt ist, der seinerseits an einem der beweglichen Kontakte (200, 210) angelenkt ist, wobei der Hebel mit festem Anlenkpunkt einen Vorsprung (2262) aufweist, der zwischen seinen beiden Enden angeordnet und in einer in der Kurvenscheibe (2211') ausgeführten Nut (22110') aufgenommen ist und dabei ein Nachführglied bildet, bei welchem Mechanismus die geometrische Form, die Länge und die Anordnung des Paares von Hebeln und das Profil der Kurvenscheibennut ermöglichen, über ein zusätzliches Übersetzungsverhältnis zwischen der Kurvenscheibe und dem betreffenden beweglichen Kontakt zu verfügen.

12. Elektrisches Schaltgerät (A) mit einem Gehäuse (2A), in dem zumindest teilweise die beweglichen Kontakte (200, 210) von zwei Schaltern, wie etwa von einem Sammelschienentrennschalter (21) und einem Erdungstrennschalter (20), aufgenommen sind, sowie mit einem Betätigungsmechanismus nach einem der vorangehenden Ansprüche.

13. Elektrisches Schaltgerät (A) nach Anspruch 12, enthaltend ein Führungsrohr (23) zum Führen eines der beweglichen Kontakte (200) über einen Teil seines Verschiebeweges (C1).

14. Elektrisches Schaltgerät nach Anspruch 13, wobei der von dem Führungsrohr geführte bewegliche Kontakt die Erdungsstange ist.

15. Metallgekapselte Mittel- bzw. Hochspannungs-Schaltanlage (GIS), die zumindest für eine Phase ein elektrisches Schaltgerät (A) nach den Ansprüchen 12 bis 14 aufweist.

16. Schaltanlage (GIS), wobei für jede Phase das Gehäuse (2A) des elektrischen Schaltgeräts nach einem der Ansprüche 12 bis 14 in einer gegebenen Metallkapselung (3A) aufgenommen ist.

17. Schaltanlage (GIS) nach Anspruch 16, wobei die drei Metallkapselungen über eine Gestängeeinrichtung miteinander verbunden sind, die über einen Aktuator translatorisch verschoben wird und dazu ausgelegt ist, die Betätigungsmechanismen der Schaltgeräte gleichzeitig in Drehung zu versetzen.
